# EUROPÄISCHE PATENTSCHRIFT

(11) **EP 1 134 390 B1**
(45) Veröffentlichungstag und Bekanntmachung des Hinweises auf die Patenterteilung: **22.02.2006**
(21) Anmeldenummer: 00125559.5
(22) Anmeldetag: 22.11.2000
(51) Int. Cl.: F02D 41/14, F02D 31/00, F02D 41/38

(54) **Verfahren und Vorrichtung zur Steuerung einer Brennkraftmaschine**
Method and device for controlling a combustion engine
Méthode et dispositif pour la commande d'un moteur à combustion

(30) Priorität: 29.01.2000 DE 10004001
(43) Veröffentlichungstag der Anmeldung: 19.09.2001
(73) Patentinhaber: ROBERT BOSCH GMBH, 70442 Stuttgart (DE)
(72) Erfinder: Huber,Andreas, 70806 Kornwestheim (DE); Skala, Peter, 71732 Tamm (DE); Wagner, Horst, 70469 Stuttgart (DE); Scheidt, Michael, 70376 Stuttgart (DE); Samuelsen, Dirk, 71636 Ludwigsburg (DE); Fehrmann, Ruediger, 71229 Leonberg (DE); Jung, Markus, 70374 Stuttgart (DE)

(56) Entgegenhaltungen:
- US-A- 5 067 461
- US-A- 5 685 270
- US-A- 5 988 141
- K.O. RIESENBERG...: "Dieselmotor-Management" 1998 , BOSCH ROBERT , WIESBADEN XP002196204 * Seite 95; Abbildung 2 *

## Beschreibung

### Stand der Technik

Die Erfindung betrifft ein Verfahren und eine Vorrichtung zur Steuerung einer Brennkraftmaschine gemäß den Oberbegriffen der unabhängigen Ansprüche.

Bei der Steuerung von Brennkraftmaschinen, insbesondere von Dieselbrennkraftmaschinen, tragen verschiedene Drehzahlregelungen zum Fahrkomfort bei. Beispiele für solche Drehzahlregler sind ein Leerlaufregler, ein Ruckeldämpfer, eine Laufruheregelung und/oder eine Mengenausgleichsregelung. Stellgröße aller dieser Regler ist die Einspritzmenge. Insbesondere bei direkteinspritzenden Brennkraftmaschinen ist im Normalbetrieb die Einspritzmenge näherungsweise :proportional dem Drehmoment, das der Brennkraftmaschine zur Verfügung steht. Dies wirkt sich vorteilhaft auf die Reglerwirksamkeit aus.

Ein Verfahren und eine Vorrichtung zur Regelung der Drehzahl ist beispielsweise aus der DE 195 27 218 bekannt. Diese Regelung/Steuerung beeinflusst die Drehzahl der Brennkraftmaschine, wobei abhängig von wenigstens einem Drehzahlwert eine Größe, die die in die Brennkraftmaschine eingespritzte Kraftstoffmenge bestimmt, vorgegeben wird.

Zur Reduktion der Emissionen werden insbesondere bei Diesel-Brennkraftmaschinen Abgasnachbehandlungskonzepte verwendet. Solche Abgasnachbehandlungskonzepte beinhalten unter anderem sogenannte NOx-Speicherkatalysatoren sowie Partikelfilter. Solche Abgasnachbehandlungssysteme erfordern Eingriffe in die Kraftstoffeinspritzung. Dabei wird die Einspritzmenge, der Spritzbeginn sowie die Aufteilung der Einspritzmenge auf eine Voreinspritzung, eine Haupteinspritzung und ggf. eine Nacheinspritzung abhängig von der Steuerung des Abgasnachbehandlungssystems aufgeteilt. Ferner kann das Abgasnachbehandlungssystem die Luftzufuhr zur Brennkraftmaschine im Sinne einer Reduktion der Luftmenge bzw. eine Verringerung des Lambdawertes des Abgases beeinflussen.

Ein solches Abgasnachbehandlungssystem ist beispielsweise aus der DE 195 47 646 bekannt. Dort wird zusätzlich Kraftstoff zugemessen, wobei der zusätzliche Kraftstoff im Abgasnachbehandlungssystem zur Reduktion von Stickoxyden beiträgt.

Die Eingriffe der Steuerung des Abgasnachbehandlungssystems können sich sehr stark auf die Drehzahlregelung auswirken, da in diesem Fall die Grundvoraussetzung für den Regler, dass die Menge proportional zum Drehmoment ist, nicht oder nicht mehr in derselben Weise wie beim üblichen Betriebszustand der Brennkraftmaschine erfüllt ist. Eine einfache Abschaltung der Drehzahlregler kann zum einen zu einer erheblichen Komforteinbuße und zum anderen zu erhöhten Abgasemissionen führen.

Desweiteren ist aus der DE 40 28 809 (US 5,313,855) ein System bekannt, bei dem mehrere Teilsysteme auf die Kraftstoffzumessung einwirken. Dabei werden in einzelnen Teilsystemen unterschiedliche Prioritäten zugeordnet.

Aus der US 5,685,270 A sind ein Verfahren und eine Steuerung einer Brennkraftmaschine mit einer Regelung/Steuerung bekannt geworden, welche die Drehzahl der Brennkraftmaschine beeinflusst. In Abhängigkeit von einer Betriebskenngröße der Brennkraftmaschine wird eine Mengengröße vorgegeben, welche die in die Brennkraftmaschine eingespritzte Kraftstoffmenge bestimmt. Als Betriebskenngröße der Brennkraftmaschine ist beispielsweise die Ist-Drehzahl der Brennkraftmaschine vorgesehen, die einem PID-Regler zugeführt wird. Wenigstens ein Parameter des PID-Reglers ist veränderbar, wobei der Wert gelernt werden kann. Die Regelung/Steuerung ist demnach von einer Größe beeinflussbar, welche die Wirkungen der eingespritzten Kraftstoffmenge charakterisiert. Als Größe ist die Änderung der Drehzahl der Brennkraftmaschine vorgesehen.

### Vorteile der Erfindung

Durch die erfindungsgemäße Vorgehensweise können die Beeinträchtigung des Fahrkomforts durch die Eingriffe des Abgasnachbehandlungssystems deutlich reduziert werden. Die Auswirkungen von Eingriffen anderer Systeme auf die Kraftstoffeinspritzung und auf die Drehzahlregelung können deutlich reduziert werden. Kenntnisse über den Eingriff des Abgasnachbehandlungssystems oder den der anderen Systeme auf die Kraftstoffzumessung sind bei der Korrektur im Drehzahlregler nicht erforderlich. Das heißt, die Ursachen der Beeinträchtigung müssen beim Drehzahlregler nicht bekannt sein.

Vorteilhafte und zweckmäßige Ausgestaltungen und Weiterbildungen der Erfindung sind in den abhängigen Ansprüchen angegebenen.

### Zeichnung

Die Erfindung wird nachstehend anhand den in der Zeichnung dargestellten Ausführungsformen erläutert. Es zeigen Figur 1 ein Blockdiagramm der erfindungsgemäßen Vorrichtung und Figur 2 ein Flussdiagramm der erfindungsgemäßen Vorgehensweise.

### Beschreibung des Ausführungsbeispiels

Im Folgenden wird die erfindungsgemäße Vorgehensweise am Beispiel der Steuerung einer DieselBrennkraftmaschine beschrieben. Die erfindungsgemäße Vorgehensweise ist aber nicht auf die Anwendung bei Diesel-Brennkraftmaschinen beschränkt, sie kann auch bei anderen Brennkraftmaschinen eingesetzt werden.

Die erfindungsgemäße Vorgehensweise wird am Beispiel eines Abgasnachbehandlungssystems beschrieben. Das Abgasnachbehandlungssystem greift in die Mengen- und/oder Luftsteuerung derart ein, dass das Verhältnis zwischen eingespritzter Kraftstoffmenge und Drehmoment nicht mehr konstant ist. Die erfindungsgemäße Vorgehensweise ist aber nicht auf diese Anwendung beschränkt. Sie kann auch bei anderen Systemen, die einen entsprechenden Eingriff durchführen, eingesetzt werden.

In Figur 1 ist die erfindungsgemäße Vorgehensweise anhand eines Blockdiagrammes dargestellt. Eine Brennkraftmaschine ist mit 100 bezeichnet. An dieser ist ein Drehzahlsensor 105 angeordnet. Der Brennkraftmaschine 100 wird über einen Mengensteller 110 Kraftstoff zugemessen. Die Kraftstoffzumessung erfolgt abhängig von einer Mengenaufteilung 115, die den Mengensteller 110 ansteuert. Die Mengenaufteilung 115 verarbeitet das Ausgangssignal eines Verknüpfungspunktes 120 an dessen ersten Eingang das Ausgangssignal eines Verknüpfungspunktes 125 anliegt. An dem ersten Eingang des Verknüpfungspunktes 125 liegt das Ausgangssignal einer Fahrerwunschermittlung 130 an, der als Eingangsgröße wenigstens das Ausgangssignal eines Fahrpedalgebers 135 zugeleitet wird. Dieser Fahrpedalgeber 135 liefert ein Signal, das den Fahrerwunsch charakterisiert. Anstelle eines Fahrpedals kann auch ein E-Gas-System oder andere Mittel, die ein Signal liefern, das den Fahrerwunsch charakterisiert, verwendet werden.

Am zweiten Eingang des Verknüpfungspunktes 125 liegt das Ausgangssignal eines Drehzahlreglers 140, der von dem Ausgangssignal N des Drehzahlsensors 105 beaufschlagt wird. Anstelle und/oder ergänzend für den Drehzahlregler kann auch ein Laufruheregler, eine Mengenausgleichsregelung vorgesehen sein. Der Begriff Drehzahlregler 140 ist in dem Sinne zu verstehen, dass ausgehend von einem Drehzahlsignal eine Kraftstoffmenge als Stellgröße bestimmt wird. Insbesondere kann der Drehzahlregler 140 auch als Steuerung ausgebildet sein.

Am zweiten Eingang des Verknüpfungspunktes 120 liegt das Ausgangssignal einer Abgasnachbehandlung 150, die zusätzlich eine Luftsteuerung 145 sowie die Mengenaufteilung 115 mit Signalen beaufschlagt. Die Luftsteuerung 145 beaufschlagt einen Luftsteller 120, der die der Brennkraftmaschine zugeführte Luftmenge beeinflusst. An Stelle der Abgasnachbehandlung 150 können auch andere Systeme treten, die die Kraftstoffmenge und/oder die Luftmenge beeinflussen.

Die Funktionsweise dieser Elemente sind üblicherweise bekannt. Über das Fahrpedal 135 gibt der Fahrer einen Fahrerwunsch vor, der von der Fahrerwunschermittlung 130 in eine Kraftstoffmenge umgesetzt wird. Die Mengenaufteilung 115 teilt diese Kraftstoffmenge in wenigstens eine Teileinspritzung auf. Im Normalbetrieb wird die gesamte Kraftstoffmenge vorzugsweise mittels einer Teileinspritzung zugemessen. Bei neueren Systemen kann vorgesehen sein, dass zur Geräuschminimierung in bestimmten Betriebszuständen die Einspritzung in eine Voreinspritzung und eine Haupteinspritzung aufgeteilt wird.

Der Drehzahlregler 140 gewährleistet, dass die Drehzahl nicht unter eine Mindestdrehzahl abfällt. Desweiteren beinhaltet der Drehzahlregler 140 verschiedene Funktionen, wie einen Ruckeldämpfer, ein Laufruheregler oder eine Mengenausgleichsregelung. Üblicherweise sind die Drehzahlregler 140 derart ausgelegt, dass eine bestimmte Stellgröße, die einer bestimmten Kraftstoffmenge entspricht, eine bestimmte Momentenänderung an der Brennkraftmaschine zur Folge hat.

Neuere Systeme sind mit einem Abgasnachbehandlungssystem 150 ausgerüstet. So kann beispielsweise vorgesehen sein, dass zur Regeneration eines Speicherkatalysators und/oder eines Rußfilters oder eines anderen Abgasnachbehandlungssystems bei einer bestimmten Zeit in bestimmten Betriebsbedingungen die Steuerung der Brennkraftmaschine so erfolgen, dass die Luftzahl Lambda kleiner 1 ist. Dies bedeutet, im Zylinder befindet sich ein fettes Gemisch. Dies wiederum hat zur Folge, dass ein Teil des Kraftstoffes unverbrannt in den Abgas-Trakt gelangt und dort im Abgasnachbehandlungssystem reagiert. Desweiteren kann vorgesehen sein, dass von der Mengenaufteilung 115 ein Teil der eingespritzten Kraftstoffmenge nach der eigentlichen Kraftstoffzumessung als Nacheinspritzung zugemessen wird. Auch dieser Kraftstoff gelangt unverbrannt in den Abgas-Trakt. Diese Effekte haben zur Folge, dass die eingespritzte Kraftstoffmenge und das abgegebene Drehmoment nicht mehr proportional zueinander sind.

Um seinen Sollwert aufrechtzuerhalten, muss der Drehzahlregler 140 eine erhöhte Kraftstoffmenge einspritzen. Die genaue Mengenvorgabe durch den Drehzahlregler ist nur dann möglich, wenn die genauen Zusammenhänge des Abgasnachbehandlungssystems und die Wirkungsweise bekannt sind.

Um dies zu vermeiden ist erfindungsgemäß vorgesehen, dass eine Größe, die im Folgenden als Durchgriff bezeichnet wird, definiert wird. Hierbei handelt es sich um das Verhältnis zwischen Drehmoment und Einspritzmenge. Der normierte Durchgriff D ergibt sich durch Division des Durchgriffs durch einen Wert des Durchgriffs der im Normalbetrieb vorliegt. Als Normalbetrieb wird der übliche Betriebszustand des Dieselmotors bei Luftüberschuss, also bei einem Lambdawert größer als 1 bezeichnet. Im Folgenden wird der normierte Durchgriff als Mengendurchgriff D bezeichnet.

Im Normalbetrieb ist der Mengendurchgriff D = 1. Im Fettbetrieb, d.h. bei Lambda kleiner, 1 nimmt der normierte Mengendurchgriff D Werte kleiner als 1 an. Im Extremfall wird der Wert D zu 0. Dies bedeutet, der Drehzahlregler besitzt keine Wirkung auf das Drehmoment mehr. Dies entspricht einer Auftrennung des Drehzahlregelkreises. Erfindungsgemäß berücksichtigt der Drehzahlregler den Mengendurchgriff D. Dabei ist die Berücksichtigung des Mengendurchgriffs D unabhängig davon, auf welche Ursache der geänderte Mengendurchgriff zurückgeht.

Im Normalbetrieb nimmt der Mengendurchgriff D den Wert 1 an. Besonders vorteilhaft ist es, wenn auch bei Werten, die geringfügig kleiner als 1 sind, der Normalbetrieb erfolgt.
Dies bedeutet, daß in einem ersten Wertebereich des Mengendurchgriffs der Normalbetrieb erfolgt.

Ist der Mengendurchgriff D = 0, d. h., der Drehzahlregler hat keinen Momenteneingriff mehr, wird der Drehzahlregler auf geeignete Weise abgeschaltet bzw. eingefroren. Besonders vorteilhaft ist es, wenn Regler mit integralem Verhalten wie beispielsweise bei der Mengenausgleichsregelung oder der Laufruheregelung der I-Anteil des Reglers eingefroren wird. Besonders vorteilhaft ist es, wenn auch bei Werten, die geringfügig größer als 0 sind entsprechende Massnahmen erfolgen. Dies bedeutet, dass in einem zweiten Wertebereich des Mengendurchgriffs der Drehzahlregler 140 abgeschaltet wird.

Ist der Mengendurchgriff größer 0 und kleiner gleich 1, besitzt der Drehzahlregler über die Einspritzmenge noch einen Momenteneingriff. Dieser kann jedoch gegenüber dem Normalbetrieb abgeschwächt sein. Erfindungsgemäß kompensiert der Regler diesen verminderten Mengendurchgriff durch Anpassen der Reglerparameter. Beispielsweise werden bei einem PI-Regler die entsprechenden Konstanten gegenüber dem Normalbetrieb angehoben. Dies bedeutet, daß zwischen dem ersten und dem zweiten Wertebereich das Verhalten der Drehzahlregelung 140 derart verändert wird, dass die abgeschwächte Wirkung der eingespritzten Kraftstoffmenge kompensiert wird.

Hierzu ist vorgesehen, dass eine Mengendurchgriffsbestimmung 160 den Drehzahlregler 140 mit einem entsprechenden Signal D beaufschlagt. Die Mengendurchgriffsbestimmung 160 erhält Signale von einem Lambdasensor 165 und/oder von der Mengenaufteilung 115.

Erfindungsgemäß wird der Mengendurchgriff D ausgehend von der Luftzahl Lambda bestimmt. Hierzu kann insbesondere ein Sensor 165 verwendet werden. Es ist aber auch möglich, die Luftzahl rechnerisch aus der Solleinspritzmenge und der Frischluftmenge zu bestimmen. Desweiteren kann die Luftzahl Lambda mittels eines Modells aus anderen Eingangsgrößen bestimmt werden.

Eine weitere Möglichkeit die Größe D zu bestimmen, besteht darin, ausgehend von der Aufteilung der Einspritzung in Vor-, Haupt- und Nacheinspritzung den Mengendurchgriff D vorzugeben. Insbesondere wird der Mengendurchgriff auf Null gesetzt, wenn eine Nacheinspritzung erfolgt. Erfolgt keine Nacheinspritzung, so wird von einem D = 1 ausgegangen.

Desweiteren besteht die Möglichkeit, wenn entsprechende Sensoren vorhanden sind, D unmittelbar aus Einspritzmenge und Drehmoment zu bestimmen.

Der Drehzahlregler 140 berücksichtigen den Mengendurchgriff D durch Anpassen der Regelparameter. Um die Eingriffe durch die Abgasnachbehandlung 150 insbesondere in für die Drehzahlregler kritische Situationen nach Möglichkeit zu vermeiden, ist erfindungsgemäß vorgesehen, dass ein Signal an die Abgasnachbehandlung 150 übermittelt wird, das sicherstellt, dass ein Mengendurchgriff wieder ermöglicht wird. Dies kann dadurch geschehen, dass die Abgasnachbehandlung 150 den Eingriff möglichst schnell zurücknimmt, bzw. einen beabsichtigten Eingriff unterlässt.

Hierzu ist vorgesehen, dass ein Signal von dem Fahrpedalstellungsgeber 135 und Signalen von weiteren Sensoren 175 zu einer Prioritätsvorgabe 170 gelangen. Diese Prioritätsvorgabe 170 beaufschlagt wiederum die Abgasnachbehandlung 150 mit einem entsprechenden Prioritätssignal.

So kann insbesondere vorgesehen sein, dass in einem Betriebszustand, in dem der Pedalwert, bzw. der Pedalwertgradient einen sehr kleinen Wert annimmt, ein entsprechendes Prioritätssignal übermittelt wird, das einen entsprechenden Mengendurchgriff durch den Drehzahlregler ermöglicht. Dadurch wird erreicht, dass der Leerlaufregler genügend Stellreserve aufweist, um die Brennkraftmaschine auf der Mindestdrehzahl zu halten.

Desweiteren kann vorgesehen sein, dass ein Kupplungsschalter vorgesehen ist, der die Drehzahlregelung der Brennkraftmaschine im ausgekuppelten Zustand gewährleistet.

Desweiteren kann vorgesehen sein, dass ein Signal, das die Gangstellung angibt, übermittelt wird. Dadurch wird ermöglicht, dass in bestimmten Gangen, in denen vermehrt Rukkelerscheinungen auftreten, der Ruckeldämpfer weiterhin Mengendurchgriff erhält.

Desweiteren sind weitere Größen möglich, die von der elektronischen Getriebesteuerung bzw. dem automatischen Schaltgetriebe bereitgestellt werden, die einen gewünschten Kraftschluss im Triebstrang charakterisieren. Dadurch wird gewährleistet, dass in bestimmten Betriebszuständen der Mengendurchgriff den Wert 1 oder einen Wert nahe 1 annimmt.

Dies bedeutet, durch das Prioritätssignal der Prioritätsvorgabe 170 wird erreicht, dass die Abgasnachbehandlung 150 ihren Eingriff zurücknimmt und dadurch der Mengendurchgriff den Wert 1 annimmt.

In Figur 2 ist ein Flussdiagramm der erfindungsgemäßen Vorgehensweise dargestellt. In einem ersten Schritt 200 wird der normierte Mengendurchgriff D ermittelt. Dies kann beispielsweise dadurch erfolgen, dass in einem Kennfeld der Zusammenhang zwischen einem Lambdawert, der mittels eines Lambdasensors erfasst wird und dem Wert D abgelegt ist. Anschliessend überprüft die Abfrage 210, ob der normierte Mengendurchgriff D = 1 ist. Ist dies nicht der Fall, so erfolgt die Abfrage 215. In ihr wird überprüft, ob der Mengendurchgriff D = 0 ist. Ist dies der Fall, so wird in Schritt 220 ein Zähler auf Null gesetzt. Anschliessend werden entsprechende Massnahmen durchgeführt. So wird zum Beispiel der I-Anteil des Drehzahlreglers eingefroren. D.h. der momentane Wert des Integrators wird abgespeichert.

Erkennt die Abfrage 215, dass der Mengendurchgriff D ungleich Null ist, so wird in Schritt 225 des Merkers M ebenfalls auf Null gesetzt. Desweiteren werden in Schritt 125 verschiedene Massnahmen eingeleitet, um den verminderten Mengendurchgriff zu kompensieren. D.h. insbesondere werden die Verstärkung des Proportionalanteils erhöht.

Besonders vorteilhaft ist es, wenn die Abfrage 215 überprüft, ob der Mengendurchgriff D kleiner als ein Schwellenwert ist. Dadurch wird gewährleistet, dass bei sehr kleinen Werten des Mengendurchgriffs D entsprechende Massnahmen wie bei einem Mengendurchgriff von D = 0 eingeleitet werden.
Dies ist insbesondere dann wichtig, wenn der Wert D fehlerbehaftet oder nur sehr ungenau ermittelt werden kann.

Erkennt die Abfrage 210, dass der Wert D = 1 ist, so wird in Schritt 230 überprüft, ob der Merker M = 0 ist. Der Merker M = 0 zeigt an, dass beim vorhergehenden Programmdurchlauf Sondermassnahmen eingeleitet wurden. Ist dies nicht der Fall, so setzt das Programm Normalbetrieb mit Schritt 240 fort. Ist der Wert M = 0 gesetzt, so werden in Schritt 235 die Massnahmen des vorhergehenden Programmlaufs zurückgesetzt, d.h. dass beispielsweise der I-Anteil der verschiedenen Regler neu initialisiert wird, vorzugsweise werden die I-Anteile mit den abgespeicherten Werten initialisiert. Dies bedeutet, der I-Anteil wurde bei einem erkannten Wert von D = 0 oder kleiner als ein Schwellenwert eingefroren.

## Patentansprüche

1. Verfahren zur Steuerung einer Brennkraftmaschine (100) mit einer Regelung/Steuerung (140), welche die Drehzahl (N) der Brennkraftmaschine (100) beeinflusst, wobei abhängig von wenigstens einer Betriebskenngröße (N) der Brennkraftmaschine (100) eine Mengengröße, welche die in die Brennkraftmaschine (100) eingespritzte Kraftstoffmenge bestimmt, vorgebbar ist, und bei dem, ausgehend von einer ersten Größe (D), welche die Wirkung der eingespritzten Kraftstoffmenge charakterisiert, das Verhalten der Regelung/Steuerung (140) beeinflussbar ist, **dadurch gekennzeichnet, dass** die erste Größe (D) dem Verhältnis zwischen der Änderung der Mengengröße und der daraus resultierenden Änderung einer zweiten Größe, die das Moment der Brennkraftmaschine (100) charakterisiert, entspricht.

2. Verfahren nach Anspruch 1, **dadurch gekennzeichnet, dass** in einem ersten Wertebereich der ersten Größe (D) ein Normalbetrieb erfolgt.

3. Verfahren nach Anspruch 1 oder 2, **dadurch gekennzeichnet, dass** in einem zweiten Wertebereich der ersten Größe (D) die Regelung/Steuerung (140) abgeschaltet wird.

4. Verfahren nach einem der vorhergehenden Ansprüche, **dadurch gekennzeichnet, dass** die Regelung/Steuerung (140) eingefroren wird.

5. Verfahren nach einem der vorhergehenden Ansprüche, **dadurch gekennzeichnet, dass** zwischen dem ersten und dem zweiten Wertebereich das Verhalten der Regelung/Steuerung (140) derart verändert wird, dass die abgeschwächte Wirkung der eingespritzten Kraftstoffmenge kompensiert wird.

6. Verfahren nach einem der vorhergehenden Ansprüche, **dadurch gekennzeichnet, dass** die erste Größe (D) ausgehend von einem Lambdawert und/oder von einem Verlauf der Einspritzung ermittelt wird.

7. Vorrichtung zur Steuerung einer Brennkraftmaschine (100) mit einer Regelung/Steuerung (140), welche die Drehzahl (N) der Brennkraftmaschine (100) beeinflusst, mit Mitteln, die abhängig von wenigstens einer Betriebskenngröße (N) der Brennkraftmaschine (100) eine Mengengröße, welche die in die Brennkraftmaschine (100) eingespritzten Kraftstoffmenge bestimmt, vorgeben, mit Mitteln, die ausgehend von einer ersten Größe (D), welche die Wirkung der eingespritzten Kraftstoffmenge charakterisiert, das Verhalten der Regelung/Steuerung (140) beeinflussen, **dadurch gekennzeichnet, dass** die erste Größe (D) dem Verhältnis zwischen der Änderung der Mengegröße und der daraus resultierenden Änderung einer zweiten Größe, die das Moment der Brennkraftmaschine (100) charakterisiert, entspricht.

## Claims

1. Method for controlling an internal combustion engine (100) with a regulator/controller (140) which influences the rotational speed (N) of the internal combustion engine (100), where it is possible to predefine a quantity variable, which determines the quantity of fuel injected into the internal combustion engine (100), as a function of at least one operating characteristic variable (N) of the internal combustion engine (100), and in which the behaviour of the regulator/controller (140) can be influenced on the basis of a first variable (D) which characterizes the effect of the injected quantity of fuel, **characterized in that** the first variable (D) corresponds to the ratio between the change in the quantity variable and the resulting change in a second variable which characterizes the torque of the internal combustion engine (100).

2. Method according to Claim 1, **characterized in that** the regulator/controller operates normally in a first value range of the first variable (D).

3. Method according to Claim 1 or 2, **characterized in that** the regulator/controller (140) is switched off in a second value range of the first variable (D).

4. Method according to one of the preceding claims, **characterized in that** the regulator/controller (140) is frozen.

5. Method according to one of the preceding claims, **characterized in that** the behaviour of the regulator/controller (140) is changed between the first and second value ranges in such a way that the weakened effect of the injected quantity of fuel is compensated for.

6. Method according to one of the preceding claims, **characterized in that** the first variable (D) is determined on the basis of a lambda value and/or of a profile of the injection.

7. Apparatus for controlling an internal combustion engine (100) with a regulator/controller (140) which influences the rotational speed (N) of the internal combustion engine (100), with means which predefine a quantity variable, which determines the quantity of fuel injected into the internal combustion engine (100), as a function of at least one operating characteristic variable (N) of the internal combustion engine (100), and with means which influence the behaviour of the regulator/controller (140) on the basis of a first variable (D) which characterizes the effect of the injected quantity of fuel, **characterized in that** the first variable (D) corresponds to the ratio between the change in the quantity variable and the resulting change in a second variable which characterizes the torque of the internal combustion engine (100).

## Revendications

1. Méthode pour commander un moteur à combustion interne (100) par l'intermédiaire d'une commande/régulation (140) qui influence la vitesse de rotation (N) du moteur (100), selon laquelle, en fonction d'au moins une caractéristique de fonctionnement (N) du moteur (100), une grandeur de débit, qui définit le débit de carburant injecté dans le moteur (100), est prédéfinie, et en partant d'une première grandeur (D) qui définit le rendement du débit de carburant injecté, le comportement de la commande/régulation (140) peut être influencé,
**caractérisée en ce que**
la première grandeur (D) correspond au rapport entre la variation de la grandeur du débit et la modification en résultant d'une seconde grandeur qui caractérise le couple du moteur à combustion interne (100).

2. Méthode selon la revendication 1,
**caractérisée en ce qu'**
un fonctionnement normal est obtenu dans une première plage de valeurs de la première grandeur (D).

3. Méthode selon la revendication 1 ou 2,
**caractérisée en ce que**
la commande/régulation (140) est déconnectée dans une seconde plage de valeurs de la première grandeur (D).

4. Méthode selon une des revendications précédentes,
**caractérisée en ce que**
la commande/régulation (140) est gelée.

5. Méthode selon une des revendications précédentes,
**caractérisée en ce qu'**
entre la première et la seconde plage de valeurs, le comportement de la commande/régulation (140) est modifié de manière à compenser le rendement affaibli du débit de carburant injecté.

6. Méthode selon une des revendications précédentes,
**caractérisée en ce que**
la première grandeur (D) est établie à partir d'une valeur lambda et/ou de la courbe de l'injection.

7. Dispositif pour commander un moteur à combustion (100) par l'intermédiaire d'une commande/régulation (140) qui influence la vitesse de rotation (N) du moteur, dispositif comportant des moyens qui, en fonction d'au moins une caractéristique de fonctionnement (N) du moteur (100), prédéfinissent une grandeur de débit définissant le débit de carburant injecté dans le moteur (100), ainsi que des moyens qui influencent le comportement de la commande/régulation (140), en partant d'une première grandeur (D) qui caractérise le débit de carburant injecté,
**caractérisé en ce que**
la première grandeur (D) correspond au rapport entre la variation de la grandeur du débit et la modification en résultant d'une seconde grandeur qui caractérise le couple du moteur à combustion interne (100).
